# EUROPÄISCHE PATENTSCHRIFT

(11) **EP 3 388 364 B1**
(45) Veröffentlichungstag und Bekanntmachung des Hinweises auf die Patenterteilung: **09.10.2024**
(21) Anmeldenummer: 18165760.2
(22) Anmeldetag: 04.04.2018
(51) Int. Cl.: B65D 75/32, B65D 75/36

(54) **MEDIZINPRODUKTVERPACKUNG**
MEDICAL PRODUCT PACKAGE
EMBALLAGE POUR DISPOSITIFS MÉDICAUX

(30) Priorität: 11.04.2017 DE 102017206153
(43) Veröffentlichungstag der Anmeldung: 17.10.2018
(73) Patentinhaber: B. Braun Melsungen AG, 34212 Melsungen (DE)
(72) Erfinder: Bolz, Johannes, 34134 Kassel (DE); Burkschat, Daniel, 34212 Melsungen (DE)
(74) Vertreter: Patentanwälte Ruff, Wilhelm, Beier, Dauster & Partner mbB

(56) Entgegenhaltungen:
- WO-A1-2014/114297
- DE-U- 7 439 587
- US-A- 3 972 418
- US-A1- 2011 147 241
- US-A1- 2016 143 808

## Beschreibung

Die Erfindung betrifft eine Medizinproduktverpackung mit wenigstens zwei Kavitäten zur Aufnahme jeweils eines Medizinprodukts, wobei jede Kavität als tiefgezogene Schale eines flächigen Kunststofffolienkörpers gestaltet ist, und mit einer Deckfolie, die eine offene Seite der Kavitäten flächig überdeckt, wobei der Kunststofffolienkörper aus einer flexiblen, elastisch verformbaren Kunststofffolie als Weichverpackung für das Medizinprodukt hergestellt ist.

Mehrteilige Medizinprodukte wie Infusionsbestecke oder ähnliches werden in Beuteln verpackt, die außenseitig beschriftet sind.

Blisterverpackungen für Tabletten sind aus der US 2016/0143808 A1 oder der WO 2014/114297 A1 bekannt. Die jeweils bekannte Tablettenverpackung weist eine flächige Kunststofffolie mit tiefgezogenen Kavitäten auf, die schalenförmig gestaltet sind, und in denen jeweils eine Tablette abgelegt ist. Die Kavitäten sind in darbietungsfertigem Zustand durch eine metallische Deckfolie verschlossen, die flächig eine gesamte Oberfläche des Kunststofffolienkörpers abdeckt. Zwischen den verschiedenen Kavitäten weisen der Kunststofffolienkörper und die Deckfolie Perforationen auf, um eine Abtrennung jeweils einer Einzelpackung einer Tablette zu ermöglichen.

Aus der GB 2 216 864 A ist eine Produktverpackung bekannt, bei der einzelne Behältnisse über eine gemeinsame Deckfolie miteinander verbunden werden, die zudem einen dichten Verschluss des jeweiligen Aufnahmeraums des Behälters ermöglicht. Die Behälter sind für die Aufnahme von Nahrungsmitteln vorgesehen.

Die US 2011/0147241 A1 offenbart keine Medizinproduktverpackung, sondern vielmehr eine Verpackung für Verbrauchsartikel.

Aus der US 3 972 418 ist eine Medizinproduktverpackung für medizinisches Nahtmaterial einschließlich entsprechender Nadeln bekannt. Die Medizinproduktverpackung weist einen Kunststofffolienkörper auf, der steif strukturiert ist.

Die DE 74 39 587 U offenbart eine Verpackung für eine Leseuhr, die eine kartonsteife, thermoplastisch tiefziehbare Folie aufweist. Die Verpackung dient zur Umhüllung einer einzelnen Leseuhr.

Aufgabe der Erfindung ist es, eine Medizinproduktverpackung der eingangs genannten Art zu schaffen, die eine raumsparende und prozesssichere Lagerung von Medizinprodukten in Einzelpackung ermöglicht.

Diese Aufgabe wird durch die Merkmale des Anspruchs 1 gelöst.. Bei mehrteiligen Medizinprodukten ist unter der Außenkontur eine äußere Kontur der Gesamtheit der zusammengelegten oder in ähnlicher Weise kompakt nebeneinander positionierten Teile des jeweiligen Medizinproduktes zu verstehen. Die Gestaltung des Kunststofffolienkörpers als Weichverpackung ermöglicht insbesondere eine elastische Nachgiebigkeit wie eine elastische Dehnbarkeit oder eine elastische Verformbarkeit, des Kunststofffolienkörpers im Bereich der wenigstens einen Kavität. Die erfindungsgemäße Lösung ermöglicht eine raumsparende und prozesssichere Lagerung des jeweiligen Medizinprodukts. Hierdurch ist es möglich, ein Aufnahmevolumen der Kavität individuell an eine Form des jeweiligen Medizinprodukts anzupassen und das Kavitätsvolumen zu optimieren. Zudem wird gewährleistet, dass das Medizinprodukt in der Kavität nicht hin- und hergleiten oder herumgeschleudert werden kann. Beschädigungen des Medizinprodukts, die bei sorgloser Handhabung der Medizinproduktverpackung auftreten können, können hierdurch vermieden werden. Die erfindungsgemäße Lösung eignet sich insbesondere zur Verpackung von Medizinprodukten in Form von Infusionsbestecken oder ähnlichen mehrteiligen Sets, aber auch für Tabletten oder Kapseln, d.h. für einteilige Medizinprodukte mit einer formstabilen äußeren Form. Derartige Medizinprodukte sind insbesondere Tabletten oder Kapseln, die wenigstens einen medizinischen Wirkstoff aufweisen. Ein mehrteiliges Infusionsbesteck, das als Medizinprodukt dient, besteht vorteilhaft aus einer Tropfkammer mit Einstechdorn, einer Schlauchleitung mit einer Rollenklemme und einem Anschlussstück zu einem Katheter oder ähnlichem, sowie optional noch aus einem Strömungsleitorgan wie einem Mehrweghahn oder ähnlichem.

Erfindungsgemäß ist die Kavität im Bereich einer Oberseite mit wenigstens einem Hinterschnitt versehen, der das Medizinprodukt in eingesetztem Zustand sichert. Dadurch ist gewährleistet, dass das Medizinprodukt nach einem entsprechenden Einfügen in die Kavität bei noch offener Kavität nicht wieder aus der Kavität herausfallen kann.

In weiterer Ausgestaltung der Erfindung sind zwei Kavitäten achssymmetrisch nebeneinander angeordnet. Dadurch ist es möglich, das Packungsvolumen für die Medizinproduktverpackung zu reduzieren. Diese Ausgestaltung ist insbesondere vorteilhaft bei Medizinprodukten mit unsymmetrischer Form. So können insbesondere zwei Infusionsbestecke nebeneinander untergebracht werden mit entsprechend achssymmetrischer Positionierung der einzelnen Teile der beiden Infusionsbestecke zueinander.

In weiterer Ausgestaltung der Erfindung weist der Kunststofffolienkörper eine zwischen den beiden Kavitäten schräg verlaufende Solltrennlinie auf. Die Solltrennlinie verläuft vorzugsweise diagonal relativ zu Außenrandbereichen des Kunststofffolienkörpers wie auch relativ zu den paarweise benachbarten Kavitäten.

In weiterer Ausgestaltung der Erfindung ist die Solltrennlinie durch eine Perforation gebildet. Die Perforation ist vorzugsweise nicht nur im Bereich einer Oberfläche des Kunststofffolienkörpers, sondern auch im Bereich der Deckfolie vorgesehen, die zum Abdecken der Oberfläche des Kunststofffolienkörpers und zum Abdecken der Kavitäten dient. Eine Deckfolie ist insbesondere eine Papierfolie, die stoffschlüssig auf die Oberfläche des Kunststofffolienkörpers aufgebracht ist. Unter stoffschlüssiger Aufbringung ist vorteilhaft eine Verklebung zu verstehen.

In weiterer Ausgestaltung der Erfindung ist die Kunststofffolie zumindest teilweise transparent gestaltet. Hierdurch ist eine Sichtverpackung erzielbar, die von außen den Inhalt der Verpackung erkennen lässt.

Nachfolgend sind bevorzugte Ausführungsbeispiele der Erfindung beschrieben und anhand der Zeichnungen dargestellt.
- Fig. 1: zeigt eine erste Ausführungsform einer erfindungsgemäßen Medizinproduktverpackung in perspektivischer Explosionsdarstellung,
- Fig. 2: in einer Draufsicht eine weitere Ausführungsform einer erfindungsgemäßen Medizinproduktverpackung und
- Fig. 3: eine Seitenansicht der Ausführungsform nach Fig. 2.

Eine Medizinproduktverpackung gemäß der Zeichnung weist einen Kunststofffolienkörper 1 auf, der aus einer elastisch verformbaren, insbesondere elastisch dehnbaren, Kunststofffolie hergestellt ist. Der Kunststofffolienkörper 1 weist eine flächige und ebene, eigensteife Oberfläche 3 auf. Der Kunststofffolienkörper 1 ist bei der dargestellten Ausführung mit zwei nebeneinander angeordneten Kavitäten 2 versehen, die einstückig durch Tiefziehen in dem Kunststofffolienkörper 1 ausgeformt sind. Die Kavitäten 2 sind achssymmetrisch zueinander ausgerichtet und sind tropfenartig oder nach Art eines Faustkeils gestaltet. Die Achssymmetrie der Anordnung der Kavitäten 2 ergibt sich relativ zu einer Symmetrieachse, die orthogonal zu der Oberfläche 3 des Kunststofffolienkörpers 1 mittig zwischen den Kavitäten 2 verläuft. Die paarweise benachbarten Kavitäten 2 sind im Übrigen identisch zueinander ausgeführt.

Jede Kavität 2 ist ausgehend von einem Boden der jeweiligen Kavität 2 unmittelbar unterhalb der Oberfläche 3 des Kunststofffolienkörpers 1 auf gegenüberliegenden Längsseiten eines Randbereichs im Bereich einer Oberseite der jeweiligen Kavität 2 mit zwei Hinterschnitten 7 versehen, die eine Positionssicherung eines Medizinprodukts 6 (strichpunktiert dargestellt) in der jeweiligen Kavität 2 ermöglichen. Die beiden Hinterschnitte 7 jeder Kavität 2 weisen einander gegenüberliegende und parallel zueinander verlaufende Randbereiche im Bereich der Oberfläche 3 des Kunststofffolienkörpers 1 auf, die sich im Bereich ihrer Unterseite nach außen zu entsprechenden Seitenwandungen der jeweiligen Kavität 2 erweitern und so die Hinterschnitte bilden. Aufgrund der elastischen Verformbarkeit des Kunststofffolienmaterials des Kunststofffolienkörpers 1 kann ein entsprechendes Medizinprodukt 6 von oben her in die Kavität 2 hineingedrückt werden, wodurch die Randbereiche der Hinterschnitte 7 elastisch deformiert werden. Nach dem vollständigen Eintauchen des Medizinprodukts 6 in die jeweilige Kavität 2 stellen sich die Randbereiche der Hinterschnitte 7 zwangsläufig elastisch wieder in ihre Ausgangslage zurück, wodurch die gewünschte Positionssicherung des Medizinprodukts 6 erreicht ist.

Das Medizinprodukt 6 ist formstabil gestaltet als einteiliges Produkt in Tabletten- oder Kapselform.

Jede Kavität ist im Bereich der Oberfläche 3 des Kunststofffolienkörpers 1 mit jeweils einer um einen Randbereich der Kavität 2 herumlaufenden Randerhöhung versehen. Diese Randerhöhung wird stoffschlüssig und flächig mit einer Deckfolie 5 verbunden, die eine dünnwandige Metallfolie, insbesondere eine Aluminiumfolie, darstellt. Der Kunststofffolienkörper 1 weist an diagonal gegenüberliegenden Eckbereichen Griffecken 4 auf, an denen entsprechende Ecken der Deckfolie 5 mit der Oberfläche 3 des Kunststofffolienkörpers 1 nicht stoffschlüssig verbunden sind. Diese können dazu dienen, ein Abziehen der Deckfolie 5 zu erleichtern, falls die Deckfolie 5 nicht ohnehin durch ein einfaches Herausdrücken des jeweiligen Medizinprodukts 6 aufreißt.

Zwischen den beiden Kavitäten 2 erstreckt sich eine diagonal verlaufende Solltrennlinie 8 längs einer Trennachse S im Bereich der Oberfläche 3 des Kunststofffolienkörpers 1, die als Perforation oder als anders gestaltete, linienförmige Materialschwächung des Kunststofffolienkörpers 1 gestaltet ist. Entlang dieser Solltrennlinie 8 können die beiden Kavitäten 2 voneinander getrennt werden, wobei sie jeweils eine Einzelpackung für das entsprechende Medizinprodukt 6 bilden.

In vorteilhafter Weise ist auch die Deckfolie 5 auf gleicher Höhe wie die Solltrennlinie S mit einer Solltrennlinie versehen. Dadurch können die mit entsprechenden Medizinprodukten 6 versehenen Kavitäten des Kunststofffolienkörpers 1 in darreichungsfertig verschlossenem Zustand in einfacher Weise voneinander getrennt werden, wodurch sich zwei verschlossene Einzelpackungen ergeben.

Die Medizinproduktverpackung gemäß den Fig. 2 und 3 entspricht vom grundsätzlichen Aufbau her der Medizinproduktverpackung, wie sie anhand der Fig. 1 dargestellt ist. Funktionsgleiche Teile und Abschnitte sind daher mit gleichen Bezugszeichen unter Hinzufügung des Buchstabens a versehen. Wesentlicher Unterschied ist es, dass die Medizinproduktverpackung gemäß den Fig. 2 und 3 zur Aufnahme von zwei jeweils mehrteiligen Medizinprodukten in Form jeweils eines auch als Infusionsbesteck bezeichneten Infusions-Sets gestaltet ist. Jedes Infusions-Set weist eine Tropfkammer, eine Schlauchleitung und eine Rollenklemme auf, die im funktionsbereiten Betriebszustand miteinander verbunden sind. Die beiden so gebildeten Medizinprodukte sind in jeweils einer Kavität 2a symmetrisch untergebracht, wobei die beiden Kavitäten 2a wie auch die Anordnung der Teile der beiden Medizinprodukte jeweils um 180° rotiert in der Ebene 5a angeordnet sind. Die so gebildete Medizinproduktverpackung weist einen Kunststofffolienkörper 1a aus einem weichen, elastisch verformbaren Folienmaterial auf, das in Abstimmung zu den aufzunehmenden Konturen der Teile des jeweiligen Medizinproduktes tiefgezogen ist. Eine in Fig. 2 rückseitig der Zeichenebene befindliche Oberfläche 3a ist flächig ausgebildet. Auf diese Oberfläche 3a des Kunststofffolienkörpers 1a ist eine Deckfolie 5a stoffschlüssig, insbesondere durch Verklebung, aufgebracht, die in Fig. 3 obenliegend dargestellt ist. Der Kunststofffolienkörper 1a ist transparent gestaltet, so dass der Inhalt der jeweiligen Kavität 2a für einen Betrachter von außen erkennbar ist.

Die Solltrennlinie verläuft in gleicher Weise diagonal zwischen den beiden Kavitäten 2a des Kunststofffolienkörpers 1a hindurch, wie dies bei der Ausführungsform nach Fig. 1 der Fall ist. Die als Papierfolie gestaltete Deckfolie 5a kann im Bereich der Solltrennlinie 8a ebenfalls mit einer Perforation oder einer ähnlichen, linienförmigen Schwächung versehen sein, die ein Trennen der beiden Medizinprodukte 6a in verpacktem Zustand voneinander ermöglicht. Nach dem Trennen der Medizinproduktverpackung entlang der Solltrennlinie 8a ergeben sich zwei separat handhabbare, jeweils noch steril verschlossene Medizinproduktverpackungsteile, die jeweils ein einzelnes Infusions-Set umgeben.

## Patentansprüche

1. Medizinproduktverpackung mit wenigstens zwei Kavitäten (2) zur Aufnahme jeweils eines Medizinprodukts (6), wobei jede Kavität (2) als tiefgezogene Schale eines flächigen Kunststofffolienkörpers (1) gestaltet ist, und mit einer Deckfolie (5), die eine offene Seite der Kavitäten (2) flächig überdeckt, wobei der Kunststofffolienkörper (1) aus einer flexiblen, elastisch verformbaren Kunststofffolie als Weichverpackung für das Medizinprodukt (6) hergestellt ist, **dadurch gekennzeichnet, dass** ein Medizinprodukt (6) in jede Kavität eingesetzt ist, und die Kavität (2) derart an eine Außenkontur des Medizinprodukts (6) angepasst ist, dass das Medizinprodukt (6) positions- und verliersicher in der Kavität (2) aufgenommen ist, und dass die Kavität (2) im Bereich einer Oberseite mit Hinterschnitten (7) versehen ist, die das Medizinprodukt (6) in eingesetztem Zustand sichern, wobei bei einem Hineindrücken des Medizinprodukts (6) von oben her in die Kavität (2) Randbereiche der Hinterschnitte (7) elastisch deformiert werden und sich nach dem vollständigen Eintauchen des Medizinprodukts (6) in die Kavität (2) wieder in die Ausgangslage zurückstellen.

2. Medizinproduktverpackung nach Anspruch 1, **dadurch gekennzeichnet, dass** zwei benachbarte Kavitäten achssymmetrisch zueinander angeordnet sind.

3. Medizinproduktverpackung nach einem der vorhergehenden Ansprüche, **dadurch gekennzeichnet, dass** der Kunststofffolienkörper (1) eine zwischen den beiden Kavitäten schräg verlaufende Solltrennlinie (S) aufweist.

4. Medizinproduktverpackung nach Anspruch 3, **dadurch gekennzeichnet, dass** die Solltrennlinie (S) durch eine Perforation gebildet ist.

5. Medizinproduktverpackung nach einem der vorhergehenden Ansprüche, **dadurch gekennzeichnet, dass** die Kunststofffolie mindestens teilweise transparent gestaltet ist.

## Claims

1. Medical product packaging having at least two cavities (2) for receiving a respective medical product (6), wherein each cavity (2) is designed as a thermoformed shell of an areal plastics film body (1), and having a cover film (5) which areally covers an open side of the cavities (2), wherein the plastics film body (1) is produced from a flexible, elastically deformable plastics film as soft packaging for the medical product (6), **characterized in that** a medical product (6) is inserted in each cavity, and the cavity (2) is adapted to an outer contour of the medical product (6) in such a way that the medical product (6) is received in the cavity (2) in a positionally secure and captive manner, and **in that** the cavity (2) is provided, in the region of a top side, with undercuts (7) which secure the medical product (6) in an inserted state, wherein, when the medical product (6) is pushed from above into the cavity (2), edge regions of the undercuts (7) are elastically deformed and return to the starting position again after the medical product (6) has completely dipped into the cavity (2).

2. Medical product packaging according to Claim 1, **characterized in that** two adjacent cavities are arranged axially symmetrically with respect to one another.

3. Medical product packaging according to either of the preceding claims, **characterized in that** the plastics film body (1) has a predetermined separation line (S) running obliquely between the two cavities.

4. Medical product packaging according to Claim 3, **characterized in that** the predetermined separation line (S) is formed by a perforation.

5. Medical product packaging according to one of the preceding claims, **characterized in that** the plastics film is designed to be at least partially transparent.

## Revendications

1. Emballage pour produit médical, comprenant au moins deux cavités (2) pour recevoir respectivement un produit médical (6), dans lequel chaque cavité (2) est formée comme une coupelle emboutie d'un corps de film plastique (1) plan, et comprenant un film de couverture (5) qui recouvre de manière plane un côté ouvert des cavités (2), dans lequel le corps de film plastique (1) est fabriqué à partir d'un film plastique élastiquement déformable en tant qu'emballage souple pour le produit médical (6), **caractérisé en ce qu'**un produit médical (6) est placé dans chaque cavité, et la cavité (2) épouse un contour extérieur du produit médical (6) de telle sorte que le produit médical (6) est reçu dans la cavité (2) dans une position sûre et de manière imperdable, et **en ce que** la cavité (2) est munie de contredépouilles (7) au niveau d'une face supérieure qui sécurisent le produit médical (6) à l'état placé, dans lequel, lorsque le produit médical (6) est enfoncé par le haut dans la cavité (2), des zones marginales des contredépouilles (7) se déforment de manière élastique, et reviennent à la position de départ après une insertion complète du produit médical (6) dans la cavité (2).

2. Emballage pour produit médical selon la revendication 1, **caractérisé en ce que** deux cavités voisines sont disposées à symétrie axiale l'une par rapport à l'autre.

3. Emballage pour produit médical selon l'une quelconque des revendications précédentes, **caractérisé en ce que** le corps de film plastique (1) présente une ligne (S) destinée à la séparation qui s'étend en biais entre les deux cavités.

4. Emballage pour produit médical selon la revendication 3, **caractérisé en ce que** la ligne (S) destinée à la séparation est formée par une perforation.

5. Emballage pour produit médical selon l'une quelconque des revendications précédentes, **caractérisé en ce que** le film plastique est configuré au moins partiellement de manière transparente.
